# EUROPÄISCHE PATENTANMELDUNG

(11) **EP 0 891 725 A1**
(43) Veröffentlichungstag der Anmeldung: **20.01.1999**
(21) Anmeldenummer: 97110098.7
(22) Anmeldetag: 15.07.1997
(51) Int. Cl.: A45D 34/04

(54) **Rücken-Sonnen-Cremer für Singles**

(71) Anmelder: Galuschka, Roswitha, 87439 Kempten (DE)
(72) Erfinder: Galuschka, Roswitha, 87439 Kempten (DE)

(57) **Zusammenfassung**

Der *Rücken-Sonnen-Cremer für Singles* besteht aus einem ca. 15x10cm großen Stück Leinenstoff und einem gleich großen, wasser- und fettundurchläßigen Stoff. Die zwei Stoffstücke sind zusammengeklebt und zur weiteren Stabilität an den Rändern genäht. Rechts und links der zusammengenähten Stoffteile sind jeweils zwei ca. 50 cm lange Haltebänder aus Leinen angenäht (siehe bereits vorliegende Photos und vorliegendes Muster).

## Beschreibung

Ein 15x10cm großes Stück Leinenstoff, doppelwandig (weiß - blau) mit wasser- und fettundurchläßiger Rückseite. Rechts und links des Stoffteiles sind jeweils zwei ca. 50 cm lange Haltebänder.

### Gebrauchsanweisung

Wir alle wissen, wie aggressiv die Sonnenstrahlen sind. Der *Rücken-Sonnen-Cremer für Singles* kommt überall hin und ist leicht zu handhaben.

Sie tragen Sonnencreme oder Sonnenmilch auf die blaue Stoffseite auf, und ziehen mit den rechts und links befestigten Bändern kreuz und quer am Rücken hin und her. Die Sonnencreme oder Sonnermilch wird dadurch am ganzen Rücken verteilt.

Der *Rücken-Sonnen-Cremer für Singles* kann auch zur kosmetischen Pflege verwendet werden.

### Pflegehinweis

Der *Rücken-Sonnen-Cremer für* Singles ist mit ca. 30 Grad waschbar, waschmaschinenfest und somit immer hygienisch und sauber einsetzbar.

## Patentansprüche

1. Der *Rücken-Sonnen-Cremer für Singles* besteht aus einem ca. 15x10cm großen Stück Leinenstoff und einem gleich großen, wasser- und fettundurchläßigen Stoff. Die zwei Stoffstücke sind zusammengeklebt und zur weiteren Stabilität an den Rändern genäht. Rechts und links der zusammengenähten Stoffteile sind jeweils zwei ca. 50 cm lange Haltebänder aus Leinen angenäht (siehe bereits vorliegende Photos).
